# EUROPÄISCHE PATENTSCHRIFT

(11) **EP 0 169 471 B1**
(45) Veröffentlichungstag und Bekanntmachung des Hinweises auf die Patenterteilung: **24.01.1990**
(21) Anmeldenummer: 85108838.5
(22) Anmeldetag: 15.07.1985
(51) Int. Cl.: B25B 27/02, B23P 19/02

(54) **Werkzeug zum Herausziehen eines Rohrstückes aus einem Rohrboden**
Tool for extracting a tube from a tube sheet
Outil pour extraire un tube d'une paroi tubulaire

(30) Priorität: 26.07.1984 DE 8422476 U
(43) Veröffentlichungstag der Anmeldung: 29.01.1986
(73) Patentinhaber: SIEMENS AKTIENGESELLSCHAFT, 80333 München (DE)
(72) Erfinder: Dettinger, Heinrich, D-6450 Hanau 8 (DE)

(56) Entgegenhaltungen:
- EP-A- 0 035 911
- FR-A- 2 311 629
- FR-A- 2 321 060
- FR-A- 2 384 594
- GB-A- 2 084 542

## Beschreibung

Die Erfindung befaßt sich mit der konstruktiven Ausgestaltung eines Werkzeuges, mit dem Heizrohrstücke aus dem Rohrboden eines Dampferzeugers herausgezogen werden können. Ein bekanntes Werkzeug dieser Art besteht aus einem in das Heizrohrstück einschraubbaren Ziehdorn und aus einem hydraulischen Linearantrieb, der sich einerseits am Rohrboden abstützt und der andererseits am freien Ende des Ziehdornes angreift. Dabei ist der Ziehdorn mit dem Zylinder des hydraulischen Antriebes fest verbunden. Der Hubkolben des hydraulischen Antriebes stützt sich am Rohrboden ab, wobei das Werkzeug als Ganzes von Hand zu betätigen ist. Bei diesem Werkzeug ist der hydraulische Antrieb mit einem relativ großen Hubbereich versehen, um das Heizrohrstück mit jedem Hub möglichst weit aus dem Rohrboden herausziehen zu können. Beim Entfernen des herausgezogenen Heizrohrstückes vom Ziehdorn muß die formschlüssige Verbindung zwischen dem Ziehdorn und dem Zylinder des hydraulischen Antriebes manuell gelöst werden.

Ausgehend von einem Werkzeug mit den Merkmalen des Oberbegriffes des Hauptanspruchs, dessen Merkmale aus EP-A-0 035 911 bekannt sind liegt der Erfindung die Aufgabe zugrunde, das Werkzeug so auszugestalten, daß es fernbedient werden kann und daß der Ziehdorn ohne besondere montagetechnische Maßnahmen aus dem Werkzeug entfernt werden kann.

Die Lösung dieser Aufgabe wird durch den .Gegenstand des Hauptanspruchs erreicht.

Beim Einsatz eines derart ausgebildeten Werkzeuges ergibt sich eine wesentlich geringere Verweilzeit des Bedienpersonals in der entsprechenden Kammer eines Wärmetauschers. Dies ist insbesondere von Bedeutung für Wärmetauscher in Kernkraftanlagen, um die Strahlenbelastung des Bedienpersonal so gering wie möglich zu halten. Durch Verwendung des hydraulischen Spannkolbens kann das Werkzeug nach dem Fixieren am Rohrboden ohne weitere manuelle Eingriffe fernbedient werden. Weiterhin kann nach dem Herausziehen eines Rohrstückes aus dem Rohrboden der Ziehdom ohne eine Beeinträchtigung der Funktion des Ziehwerkzeuges bei spannungslosem Zustand des Spannkolbens aus dem Werkzeug herausgenommen werden. Im übrigen kann das jeweilige Rohrstück auch dann noch gezogen werden, wenn das Rohrende mit dem eingeschraubten Ziehdorn bereits die Klemmbacken passiert hat. Wenn dabei das jeweilige Rohrstück nicht als Ganzes aus dem Rohrboden herausgezogen werden kann, weil der freie Raum unter dem Ziehwerkzeug dazu nicht ausreicht, so kann ein Teil des Rohrstückes unmittelbar unterhalb des Ziehwerkzeuges abgetrennt und anschließend das übrige Teil ohne Einsatz des Ziehdornes herausgezogen werden.

Durch die Fixierung des Ziehdornes im Heizrohrstück, solange sich dieses auf einer Teillänge noch im Rohrboden befindet, sowie durch die Verwendung des Spannkolbens wird der Ziehdorn in mehreren aufeinanderfolgenden Schritten des hydraulischen Linearantriebes schrittweise aus dem Rohrboden herausgezogen. Um hierbei eine sichere Verankerung der Klemmbacken des Spannkolbens am Ziehdorn zu gewährleisten, empfiehlt es sich, den Ziehdorn mit in Achsrichtung gestaffelt angeordneten zylinderringförmigen Ausnehmungen zum Eingriff der Klemmbacken zu versehen.

Ein Ausführungsbeispiel des neuen Werkzeuges ist in der Figur dargestellt.

Die Figur zeigt im Ausschnitt den Rohrboden 1 eines Wärmetauschers, in dem sich das Ende eines Heizrohres 2 befindet. In dieses Heizrohrstück ist das eine Ende eines Ziehdornes 3 eingeschraubt, der an seinem anderen Ende zum Ansetzen eines entsprechenden Werkzeuges ausgebildet ist. Der Ziehdorn 3 ist umgeben von dem hydraulischen Linearantrieb 10 und dem hydraulischen Spannkolben 20. Dabei ist das Gehäuse 11 des hydraulischen Antriebes 10 an einer Montageplatte 4 befestigt, die ihrerseits mittels nicht näher dargestellter Schnellspannelemente am Rohrboden 1 festgeklemmt ist.

Der hydraulische Antrieb 10 besteht im wesentlichen aus dem Zylinder 11 und dem Hubkolben 12, der innen an der Innenbuchse 13 anliegt und dessen Hubraum zur Montageplatte hin durch den Ring 14 verschlossen ist. Im Zylinder 11 sind die beiden hydraulischen Anschlüsse 15 und 16 vorgesehen, über die eine hydraulische Flüssigkeit zur Verschiebung des Hubkolbens 12 in der einen und der anderen Richtung einpreßbar ist.

Der Hubkolben 12 ist mit einem zylindrischen Ansatz des Gehäuses des Spannkolbens 20 verschraubt. Dieser zylindrische. Ansatz befindet sich am Deckel 21, der zusammen mit dem Deckel 23, dem Gehäuseteil 22 und der Spannbuchse 29 das Gehäuse des Spannkolbens 20 bildet. Innerhalb des Gehäuseteiles 22 und des Deckels 23 sind die beiden Hubkolben 24 und 25 angeordnet, von denen der Hubkolben 24 gegen die schmalen Enden von drei auf einem Teilkreis angeordneten Klemmbacken 26 drückt, während der Hubkolben 25 gegen die breiten Enden dieser Klemmbacken drückt. Die Klemmbacken 26 werden in gelöstem Zustand mittels Druckfedern 30 nach außen an die Spannbuchse 29 gedrückt. Zum Antrieb der Hubkolben 24 und 25 sind die hydraulischen Anschlüsse 27 und 28 vorgesehen.

Der Ziehdom 3 ist im übrigen mit zylinderringförmigen Ausnehmungen 5 versehen, in welche die Klemmbacken 26 eingreifen können.

Beim Betrieb des Werkzeuges werden zunächst durch Antrieb des Hubkolbens 25 die Klemmbacken 26 mit dem Ziehdorn 3 verspannt. Anschließend wird der Hubkolben 12 von dem Hydraulikanschluß 15 her unter-Druck gesetzt, wobei das Heizrohrstück 2 um ein entsprechendes Stück aus dem Rohrboden 1 herausgezogen wird. Daraufhin wird der Hubkolben 25 entspannt und der Hubkolben 24 betätigt, wodurch die Verspannung zwischen dem Spannkolben 20 und dem Ziehdorn 3 gelöst wird. Danach wird der Hubkolben 12 von der Hydrauliköffnung 16 her mit Druck beaufschlagt und führt den Spannkolben 20 in eine neue Position in bezug auf den Ziehdorn. Die Hubhöhe des Hubkolbens 12 ist dabei zweckmäßig so ausgelegt, daß die Spannbacken . 26 beim Betätigen des Hubkolbens 25 jeweils in einer zylinderringförmigen Ausnehmung 5 zum Anliegen am Ziehdorn kommen.

Nach mehrfacher, schrittweiser Betätigung der Hubkolben 25, 12 und 24 ist das Heizrohrstück 2 aus dem Rohrboden 1 herausgezogen. Beim letztmaligen Betätigen des Hubkolbens 24 wird der Ziehdorn 3 manuell oder auch fernbedient ergriffen und aus dem Werkzeug zusammen mit dem Hiezrohrstück 2 herausgenommen. Wenn der Ziehdorn bereits vorher entfernt wurde, wird nur das entsprechende Heizrohrstück ergriffen und herausgenommen.

## Patentansprüche

Werkzeug zum Herausziehen von Heizrohrstücken aus dem Rohrboden eines Dampferzeugers, bestehend aus
a) einem in das Heizrohrstück einschraubbaren Ziehdorn,
b) einem den Ziehdorn umgebenden hydraulischen Linearantrieb (10), welcher einerseits am Rohrboden abgestützt ist und andererseits am freien Ende des Ziehdornes (3) angreift, wobei
c) der Ziehdorn mit in Achsrichtung gestaffelt angeordneten zylinderförmigen Ausnehmungen (5) zum Eingriff von Klemmbacken (26) versehen ist, dadurch gekennzeichnet, daß
d) der Zylinder (11) des hydraulischen Linearantriebes (10) an einer am Rohrboden fixierbaren Montageplatte befestigt ist,
e) am Hubkolben (12) des hydraulischen Linearantriebs ein den Ziehdorn (3) umfassender hydraulischer Spannkolben (20) befestigt ist,
f) in zylindrischen Gehäuseteilen (22, 23) des Spannkolbens (20) zwei hydraulische Hubkolben (24, 25) und in einer Spannbuchse (29) die Klemmbacken (26) angeordnet sind, die keilförmig ausgebildet und in Längsrichtung verschiebbar sind und
^{g}) der eine Hubkolben (24) an dem schmalen Ende und der andere Hubkolben (25) an dem breiten Ende der keilförmigen Klemmbakken (26) angreift, um diese an die zylinderförmigen Ausnehmungen (5) des Ziehdornes (3) anzulegen und zu verspannen bzw. die Verspannung zu lösen.

## Claims

Tool for extracting heater tube pieces from the tube sheet of a steam generator, consisting of
a) a draw pin which can be screwed into the heater tube piece,
b) a hydraulic linear drive (10) which surrounds the draw pin and which, on the one hand, is supported on the tube sheet and, on the other hand, acts on the free end of the draw pin (3), in which
c) the draw pin is provided with cylindrical recesses (5) which are arranged in a staggered manner in the axial direction, for the purpose of engagement of gripping jaws (26), characterised in that
d) the cylinder (11) of the hydraulic linear drive (10) is secured to a mounting plate (4) which can be fixed on the tube sheet,
e) a hydraulic clamping piston (20), which embraces the draw pin (3), is secured to the lifting piston (12) of the hydraulic linear drive,
f) arranged in cylindrical housing portions (22, 23) of the clamping piston (20) there are two hydraulic lifting pistons (24, 25) and arranged in a clamping bushing (29) there are the gripping jaws (26) which are formed in a wedge-shaped manner and are displaceable in the longitudinal direction and
g) the one lifting piston (24) acts on the narrow end and the other lifting piston (25) acts on the wide end of the wedge-shaped gripping jaws (26) in order to apply these to the cylindrical recesses (5) of the draw pin (3) and to brace them or to release the bracing respectively.

## Revendications

Outil pour retirer des éléments de tubes de chauffage d'un fond porte-tubes d'un générateur de vapeur, constitué par
a) un mandrin de tirage pouvant être vissé dans l'élément de tube de chauffage,
b) un dispositif hydraulique d'entraînement rectiligne (10), qui entoure le mandrin de tirage et d'une part prend appui sur le fond porte-tubes et d'autre part attaque l'extrémité libre du mandrin de tirage (3),
c) le mandrin de tirage comporte des évidements de forme cylindrique (5), qui sont disposés en étant échelonnés dans la direction axiale et qui servent à l'engagement de mâchoires de serrage (26), caractérisé par le fait que
d) le cylindre (11) du dispositif hydraulique d'entraînement rectiligne (10) est fixé sur une plaque de montage (4) pouvant être fixée sur le fond porte-tubes,
e) un piston hydraulique de serrage (20), qui entoure le mandrin de tirage (3), est fixé sur le piston d'entraînement (12) du dispositif hydraulique d'entraînement rectiligne,
f) deux pistons hydrauliques d'entraînement (24, 25) sont disposés dans des parties cylindriques (22, 23) du carter du vérin de serrage (20) et les mâchoires de serrage (26), qui sont réalisées en forme de coins et sont déplaçables dans la direction longitudinale, sont disposées dans une douille de serrage (29), et
g) l'un (24) des pistons d'entraînement attaque l'extrémité étroite et l'autre piston d'entraînement (25) attaque l'extrémité large des mâchoires de serrage en forme de coins (26), de manière à appliquer ou serrer ces dernières contre les évidements de forme cylindrique (5) du mandrin de tirage (3) ou à supprimer le serrage.
